# EUROPÄISCHE PATENTSCHRIFT

(11) **EP 1 170 448 B1**
(45) Veröffentlichungstag und Bekanntmachung des Hinweises auf die Patenterteilung: **27.04.2005**
(21) Anmeldenummer: 01112205.8
(22) Anmeldetag: 18.05.2001
(51) Int. Cl.: E05D 15/10

(54) **Laufwagen für einen Parallelschiebe- und Kippbeschlag eines Gebäudefensters oder einer Gebäudefenstertür sowie Gebäudefenster bzw. Gebäudefenstertür mit einem solchen Parallelschiebe-Kippbeschlag**
Carriage for a parallel sliding and tiltable fitting of a building window or building door as well as a building window or building door with such a fitting
Chariot pour ferrure de coulissement parallèle et de basculement d'une fenêtre de bâtiment ou porte de bâtiment ainsi que fenêtre de bâtiment ou porte de bâtiment avec une telle ferrure

(30) Priorität: 04.07.2000 DE 20011417 U; 13.07.2000 DE 20012165 U
(43) Veröffentlichungstag der Anmeldung: 09.01.2002
(73) Patentinhaber: Gretsch-Unitas GmbH Baubeschläge, D-71254 Ditzingen (DE)
(72) Erfinder: Renz, Walter Dipl.-Ing., 71254 Ditzingen (DE); Dieners, Udo, 74354 Besigheim/Ottmarsheim (DE)
(74) Vertreter: Graf, Helmut, Dipl.-Ing.

(56) Entgegenhaltungen:
- EP-A- 0 222 995
- DE-A- 3 725 617
- DE-U- 8 900 806
- DE-U- 29 907 975
- GB-A- 2 083 118

## Beschreibung

Die Erfindung bezieht sich auf einen Laufwagen gemäß Oberbegriff Patentanspruch 1 sowie auf ein Gebäudefenster bzw. eine Gebäudefenstertür gemäß Oberbegriff Patentanspruch 18.

Bekannt sind sogenannte Parallelschiebe-Kipptüren oder -fenster, die beispielsweise für Wohnräume verwendet werden, um eine möglichst große Öffnungsweite für die geöffnete Tür bzw. für das geöffnete Fenster zu erzielen, ohne daß der geöffnete Tür- oder Fensterflügel störend in den Gebäuderaum hineinsteht. Das Öffnen des geschlossenen Fensters bzw. der geschlossenen Tür erfolgt dabei in der Weise, daß der Flügel zunächst im wesentlichen senkrecht zur Tür- oder Fensterebene aus der Öffnung des Blendrahmens zur Gebäudeinnenseite bewegt, d.h. ausgestellt und anschließend parallel zur Tür- oder Fensterebene verschoben wird. Das Schließen erfolgt dann in umgekehrter Weise. Zum Lüften können diese Türen bzw. Fenster auch gekippt werden.

Um die Bewegungen und weiterhin auch das Verriegeln des Flügels am Stock- oder Blendrahmen zu ermöglichen, sind sogenannte Parallelschiebe- und Kippbeschläge bekannt (DE 32 34 677 A1, EP 0 201 717 B1 oder DE 299 07 975 U1). Diese Beschläge weisen zusätzliche zu anderen Funktionselementen (z. B. Verriegelungselementen) u.a. einen Laufwagen auf, der am unteren Bereich des jeweiligen Flügels, d.h. am dortigen unteren waagrechten oder horizontalen Holm des Flügelrahmens befestigt ist. Bekannte Laufwägen bestehen jeweils im wesentlichen aus zwei Laufwagenelementen, die mit Lagerelementen oder Lagergehäusen jeweils an einem Ende dieses unteren Holmes des Flügelrahmens, d.h. im Bereich der Flügel-Schließ- und Öffnungsseite montiert sind. Um die Ausstellbewegung des Flügels zu ermöglichen, ist an dem jeweiligen Lagergehäuse ein Ausstellarm mit einem Ende schwenkbar gelagert, der mit seinem anderen Ende gelenkig mit einem Laufschuh verbunden ist, der für die parallele Schiebebewegung des Flügels in eine Laufschiene eingreifende Laufschienen- und Laufwagenrollen aufweist.

Bekannt ist bei diesen Laufwägen auch (DE 32 34 677 A1, EP 0 201 717 B1), die Laufschuhe der beiden Laufwagenelemente bzw. deren Gehäuse durch eine sich parallel zur Laufschiene erstreckende Verbindungsstange miteinander zu verbinden.

Bekannt ist ein Parallelschiebebeschlag mit zwei jeweils an einem Ende eines unteren, horizontalen Holmes einer Schiebetür befestigten Laufwagen, dem über Laufwagenrollen mit einer Laufschiene zusammenwirken (EP-A-0 222 995). Der Laufwagen an einem Ende des Holmes umfasst zwei Laufwagenelemente, von denen ein Lauwagenelement lastaufnehmend und hierfür über einen Ausstellarm mit einem Lager für die Befestigung des Laufwagenelementes am unteren horizontalen Holm des Flügels verbunden ist. Ein weiteres, benachbartes Laufwagenelement, welches nur eine einzige Laufwagenrolle aufweist und ausschließlich zur Steuerung der Bewegung des Flügels beim Schließen dient, ist über ein Verbindungsglied in Laufschienenlängsrichtung an dem benachbarten lastaufnehmenden Laufwagenelement verschiebbar geführt und über einen Gelenk- oder Steuerhebel gelenkig mit dem Ausstellarm des lastaufnehmenden Laufwagenelementes verbunden.

Insbesondere bei Mehrfachverglasungen, wie sie heute üblich und wegen der Wärmeschutzverordnungen auch vorgeschrieben sind, weisen großflächige Flügel ein erhebliches Gewicht auf, welches vom Laufwagen bzw. dessen Rollen auf die Führungsschiene übertragen werden muß. Aus Gründen einer möglichst geräuscharmen Betätigung und zur Vermeidung einer Abnutzung an der Laufschiene bestehen diese Rollen in der Regel aus Kunststoff, vielfach aus glasfaserverstärktem Kunststoff (z. B. Polyamid). Mit zunehmendem Flügelgewicht kommen derartige Laufrollen sehr schnell an die Grenze ihrer Belastbarkeit.

Bekannt ist schließlich auch (DE 200 03 168 U1), bei einem Laufwagen im Bereich der beiden Enden des unteren horizontalen Holmes des Flügelrahmens jeweils zwei Laufwagenelemente vorzusehen, nämlich jeweils ein äußeres erstes Laufwagenelement und diesem benachbart ein zusätzliches, bezogen auf die Türflügelmitte weiter innen angebrachtes zweites Laufwagenelement. Sämtliche Laufwagenelemente sind jeweils mit Lagern an dem unteren horizontalen Holm des Flügelrahmens befestigt und besitzen einen Laufschuh, der über einen Ausstellarm gelenkig mit dem zugehörigen Lager verbunden ist. Zwischen den beiden zweiten Laufwagenelementen ist ein Verbindungsglied in Form einer Verbindungsstange vorgesehen.

Aufgabe der Erfindung ist es, einen Laufwagen aufzuzeigen, der bei hoher Funktionssicherheit auch für erhöhte Flügelgewichte geeignet ist. Zur Lösung dieser Aufgabe ist ein Laufwagen entsprechend dem Patentanspruch 1 ausgebildet. Ein Gebäudefenster bzw. eine Gebäudefenstertür mit einem solchen Parallelschiebe-Kippbeschlag sind entsprechend dem Patentanspruch 18 ausgebildet.

Der erfindungsgemäße Laufwagen besitzt zusätzlich zu den üblicherweise vorgesehenen beiden äußeren Laufwagenelementen ("erste Laufwagenelemente) wenigstens ein weiteres Laufwagenelement ("zweites" Laufwagenelement), welches unabhängig von den beiden ersten Laufwagenelementen mit einem eigenen Lager oder Lagergehäuse am Flügelrahmen befestigbar ist und an wenigstens einem Ausstellarm einen eigenen Laufschuh mit den Laufwagenrollen aufweist.

Bei der erfindungsgemäßen Ausbildung weist jeder Laufschuh zwei Laufwagenrollen auf, so daß eine gleichmäßige Belastung dieser Laufwagenrollen jedes Laufschuhs gewährleistet ist.

Der Laufwagen ist so ausgeführt, daß jedem äußeren ersten Laufwagenelement wenigstens ein zweites Laufwagenelement benachbart ist, so daß die Abstützung des jeweiligen Flügels im wesentlichen an den beiden Seiten dieses Flügels (Flügel-Öffnungs- und Schließseite) erfolgt, und zwar dort, wo sich auch die Mehrfachverglasung über die durch Richtlinien vorgeschriebene Verklotzung auf dem Flügelrahmen abstützt.

Weitere Vorteile des erfindungsgemäßen Laufwagens bestehen u. a. darin, daß zumindest für die äußeren Laufwagenelemente auf herkömmliche Elemente zurückgegriffen werden kann, also keine völlige Neukonstruktion notwendig ist. Es können bereits vorhandene Teile weitgehend verwendet werden, und zwar auch für die inneren Laufwagenelemente. Bei einer baukastenartigen Ausbildung sind mit der Erfindung unter Verwendung standardisierter Teile Laufwägen mit nur zwei Laufwagenelementen, aber auch Laufwägen für höhere Belastung mit mehr als zwei Laufwagenelementen möglich.

Weiterbildungen der Erfindung sind Gegenstand der Unteransprüche. Die Erfindung wird im folgenden anhand der Figuren an Ausführungsbeispielen näher erläutert. Es zeigen:
- Fig. 1: in vereinfachter Darstellung und in Seitenansicht eine Gebäudefenstertür mit einem in einem Blend- oder Stockrahmen kippbar und parallel verschiebbar vorgesehenen Flügel sowie mit einem Festfeld;
- Fig. 2 und 3: den verschiebbaren Flügel der Figur 1 in einer gegenüber dem Stockrahmen gekippten bzw. parallel ausgestellten Lage;
- Fig. 4: in vereinfachter vergrößerter Darstellung den Stockrahmen sowie den Flügel im Bereich der Schließ- oder Steuerseite zusammen mit dem dort am Flügelrahmen vorgesehenen Teil des Laufwagens, bestehend aus einem äußeren und einem inneren Laufwagenelement;
- Fig. 5 und 6: in Einzeldarstellung und in Seitenansicht das unmittelbar an der Flügel-Schließseite vorgesehene äußere Laufwagenelement der Fig. 4;
- Fig. 6: in einer Darstellung ähnlich der Figur 5 das innere Laufwagenelement der Fig. 4;
- Fig. 7 - 9: in Unteransicht, Seitenansicht sowie Draufsicht das Gehäuse des Laufwagenelementes der Figur 6;
- Fig. 10: einen Schnitt entsprechend der Linie I - I der Figur 8;
- Fig. 11: einen Schnitt entsprechend der Linie II - II der Figur 8;
- Fig. 12: in Seitendarstellung einen Laufwagen unter Verwendung der Laufwagenelemente der Figuren 5 und 6 für die Flügel-Schließseite sowie weitestgehend spiegelbildlich ausgebildeter Laufwagenelemente für die Flügel-Öffnungsseite;
- Fig. 13 und 14: in Darstellungen ähnlich den Figuren 5 und 6 ein äußeres Laufwagenelement sowie ein inneres Laufwagenelement zur Verwendung an der Flügel-Schließseite bei einer weiteren möglichen Ausführungsform;
- Fig. 15: in Seitendarstellung einen Laufwagen unter Verwendung der Laufwagenelemente der Figuren 13 und 14 für die Flügel-Schließseite sowie weitestgehend spiegelbildlich ausgebildeter Laufwagenelemente für die Flügel-Öffnungsseite.

In den Figuren ist mit 1 allgemein eine Gebäudetür, nämlich beispielsweise eine Balkon- oder Terrassentür bezeichnet, die u.a. einen Stock- oder Blendrahmen 2 mit einem Festfeld 3 mit Verglasung und mit einem beweglichen Flügel 4 mit Flügelrahmen 5 und mit Verglasung aufweist. Der Flügel 4 ist mit einem Parallelschiebe-Kippbeschlag um eine untere horizontale, parallel zur Flügelebene liegende Achse kippbar sowie in einer senkrecht zur Ebene des Blendrahmens 2 verlaufenden Achse aus dem Blendrahmen heraus bewegbar bzw. ausstellbar und im ausgestellten Zustand parallel zur Ebene des Blendrahmens verschiebbar, und zwar derart, daß der vollständig geöffnete Flügel 4 vor dem Festfeld 3 angeordnet ist.

Ein wesentlicher Bestandteil des parallelen Schiebe- und Kippbeschlages ist der am unteren horizontalen Holm 5' des Flügelrahmens 5 vorgesehene Laufwagen, der in den Figuren 1 - 12 allgemein mit 6 und in den Figuren 13 - 15 bei einer weiteren möglichen Ausführungsform allgemein mit 6a bezeichnet ist.

Der Laufwagen 6 besteht aus mehreren Laufwagenteilen oder -elementen, die in den Figuren 1 - 12 mit 7, 8, 9 und 10 bezeichnet sind, und zwar aus dem äußeren Laufwagenelement 7 im Bereich der Flügel-Schließseite, aus dem äußeren Laufwagenelement 8 im Bereich der Flügel-Öffnungsseite, aus dem weiter innen liegenden zusätzlichen oder inneren Laufwagenelement 9, welches zur vertikalen Mittelachse M des Flügels 4 hin versetzt an das Laufwagenelement 7 möglichst bündig anschließt, sowie aus dem inneren Laufwagenelement 10, welches zur Mittelachse M versetzt an das Laufwagenelement 8 möglichst bündig anschließt.

Abgesehen von geringfügigen Unterschieden sind die Laufwagenelemente 7 und 8 sowie die Laufwagenelemente 9 und 10 jeweils spiegelbildlich zur vertikalen Mittelachse M ausgebildet, so daß es nachstehend ausreicht, die Laufwagenelemente 7 und 8 zu beschreiben.

Wie beispielsweise die Figuren 1 und 5 zeigen, besteht das äußere Laufwagenelement 7 aus dem bei der dargestellten Ausführungsform winkelförmigen Lagergehäuse 11, welches durch seine Winkelform die beiden Schenkel 12 und 13 bildet, mit denen das Lagergehäuse 11 in geeigneter Weise, beispielsweise durch Anschrauben an dem unteren horizontalen Holm 5' (Schenkel 12) bzw. an dem angrenzenden vertikalen Holm 5" des Flügelrahmens 5 befestigt ist, und zwar an der Innenseite des Flügels 4. Am Schenkel 12 ist mittels eines Gelenks 14 das eine Ende eines Ausstellarmes 15 um eine Achse parallel zu der Achse der vertikalen Holme 5" bzw. parallel zur Mittelachse M angelenkt. Das andere Ende des Ausstellarmes 15 ist mittels eines Gelenks 16 um eine Achse parallel zur Achse des Gelenkes 14 an einem Gehäuse 17 eines Laufschuhs 18 angelenkt. In dem langgestreckten Gehäuse 17 sind zwei Laufwagenrollen 19 in einer Linie hintereinander, d.h. in Laufschuhlängsrichtung L gegeneinander versetzt jeweils um eine Achse frei drehbar gelagert, die senkrecht zur Achse des Gelenks 16 und senkrecht zur Laufschuhlängsrichtung L liegt. Wie die Figur 4 zeigt, ist an dem an der Schließ- oder Steuerseite vorgesehenen äußeren Laufwagenelement 7 noch ein zusätzlicher Steuerhebel 20 vorgesehen, der im wesentlichen dazu dient, den Flügel 4 im ausgestellten Zustand zumindest so lange zu verriegeln, bis der Flügel 4 beim Schließen in eine Position bewegt ist, in der dann das endgültige Schließen durch Hineinbewegen des Flügels 4 in den Stockrahmen 2 senkrecht zur Flügelebene erfolgen kann. Der Steuerhebel 20 ist bei der dargestellten Ausführungsform an seinem einen Ende mittels eines Gelenks 21 an dem Ausstellarm 15 angelenkt, wobei die Achse des Gelenks 21 parallel zur Achse der Gelenke 14 und 16 angeordnet ist. Am anderen Ende weist der Steuerhebel 20 ein beispielsweise von einem Stift gebildetes Führungs- oder Rastelement 22 auf, welches in einer L-förmigen Steuerkurve 23 gleitet. Diese ist an der Oberseite des Gehäuses 17 ausgebildet, und zwar derart, daß die Steuerkurve 23 einen längeren, sich in Längsrichtung L des Laufschuhs 18 erstreckenden ersten Abschnitt und an dem der Mitte des Laufschuhs 18 näher liegenden Ende auch noch einen zweiten, senkrecht oder quer zur Längsachse L verlaufenden Steuerabschnitt bildet.

Die Figur 4 zeigt den Flügel 4 in der ausgestellten, durch den Steuerhebel 20 verriegelten Stellung. Das Rastelement 22 greift dabei in den vorgenannten zweiten Abschnitt der Steuerkurve 23 ein und ist durch ein auf den Steuerhebel 20 einwirkendes Federelement 24 in diese verriegelnde Stellung vorgespannt. Beim Schließen des Flügels 4 wird dann durch einen ortsfesten Anschlag 25 das Rastelement 22 entriegelt, so daß der Flügel 4 zum endgültigen Schließen in den Stockrahmen 2 senkrecht zur Flügelebene hineinbewegt werden kann und das Rastelement 22 hierbei im ersten Abschnitt der Steuerkurve 23 gleitet.

Wie oben ausgeführt wurde, ist das Laufwagenelement 8 spiegelbildlich zum Laufwagenelement 7 gefertigt, weist aber den Steuerhebel 20 nicht auf.

Dem Laufwagenelement 7 ist ein weiteres Laufwagenelement 9 zugeordnet, welches zwar an das Laufwagenelement 7 anschließt, aber gegenüber diesem zur Mittelachse M hin versetzt und daher als "inneres" Laufwagenelement 9 bezeichnet ist. Das Laufwagenelement 9 besteht aus dem Lagergehäuse 26, welches bei der dargestellten Ausführungsform dem Lagergehäuse 11 ähnlich ausgeführt ist, wobei allerdings der Schenkel 13 entfallen ist, d.h. das Lagergehäuse 26 wird in geeigneter Weise nur am unteren Holm 5' des Flügelrahmens 5 befestigt.

Am Gehäuse 26 ist wiederum der Ausstellarm 15 mittels des Gelenks 14 angelenkt, der an seinem anderen Ende mittels des Gelenks 16 am Gehäuse 27 des Laufschuhs 28 angelenkt ist, wobei die Gelenke 14 und 16 senkrecht zur Längserstreckung L des Laufschuhs 28 und parallel zu der Längserstreckung der vertikalen Holme 5" des Flügelrahmens 5 bzw. parallel zur Mittelachse M liegen. Im Gehäuse 27, welches im Detail in den Figuren 7 - 11 dargestellt ist, sind wiederum in Längsrichtung L gegeneinander versetzt und in einer Linie zwei Laufwagenrollen 19 frei drehbar gelagert, und zwar jeweils um eine Achse senkrecht zur Längsachse L und senkrecht zu den Achsen der Gelenke 14 und 16.

Das Gehäuse 28 ist jeweils beidendig mit einem Kupplungsabschnitt oder Kupplungsstück 29 hergestellt, welches eine zu dem jeweiligen Ende hin offene Befestigungshülse mit Bohrung 30 bildet, in der jeweils ein Ende einer Verbindungsstange in der nachstehend noch näher beschriebenen Weise durch Festklemmen verankert werden kann. Jedes Kupplungsstück 29 besitzt hierfür zwei radiale Gewindebohrungen 31 (Figuren 8 und 9), und zwar für Klemmschrauben 32 (z. B. Figuren 5, 6 und 12). Die Anordnung ist weiterhin so getroffen, daß die Achsen der Bohrungen 30 achsgleich miteinander und parallel zur Längsachse L liegen.

Das in den Figuren nicht im Detail dargestellte Gehäuse 17 ist ähnlich dem Gehäuse 27 ausgeführt, besitzt allerdings nur an einem Ende, d.h. an dem dem Laufschuh 28 benachbarten Ende ein dem Kupplungsstück 29 entsprechendes Kupplungsstück 29' mit einer der Bohrung 30 entsprechenden Bohrung und mit Gewinden für Klemmschrauben. Die Ausbildung ist so getroffen, daß bei montiertem Laufwagen 6 die Achse des Kupplungsstückes 29' bzw. deren Bohrung achsgleich mit den Achsen der Bohrungen 30 der Kupplungsstücke 29 am Gehäuse 27 ist.

Auch das Laufschuhgehäuse 17 des Laufwagens 8 besitzt selbstverständlich an seinem innen liegenden, d.h. der Mittelachse M zugewandten Ende ein derartiges Kupplungsstück 29'.

Wie die Figur 4, aber auch die Figur 12 zeigen, sind die Laufschuhe 18 und 28 der Laufwagenelemente 7 und 9 bzw. 8 und 10 jeweils unter Verwendung der Kupplungsstücke 29 und 29' über eine kürzere Verbindungsstange 33 miteinander verbunden, und zwar derart, daß die beiden Gelenke 14 an den Lagergehäusen 11 und 26 und die beiden Gelenke 16 an den Laufschuhgehäusen 17 und 27 mit ihren Achsen die Eckpunkte eines Gelenkparallelogramms bilden und somit auch die Ausstellarme 15 der Laufwagenelemente 7 und 9 bzw. 8 und 10 jeweils parallel zueinander angeordnet sind.

Über die Kupplungsstücke 29 an der der Mittelachse M zugewandten Seite der Laufschuhgehäuse 27 sind die beiden Laufschuhe 28 der innen liegenden Laufwagenelemente 9 und 10 über eine Verbindungsstange 34 größerer Länge miteinander verbunden.

Bei dem in dieser Form montierten Laufwagen 28 sind die Laufwagen- bzw. Laufschuhrollen 19 sämtlicher Laufschuhe 18 und 28 in einer Linie in Richtung der Längsachse L aufeinander folgend vorgesehen und greifen in eine gemeinsame Laufschiene 35 ein, die im Bereich des unteren horizontalen Holmes des Stockrahmens 2 bzw. an einem dortigen Schwellenprofil vorgesehen ist. Über die Verbindungsstangen 33 und 34 sind also die Laufschuhe 18 und 28 im wesentlichen starr zu einer Laufschuheinheit miteinander verbunden, an der über die Austellarme 15 und die Lagergehäuse 11 bzw. 26 der Flügel 4 gehalten ist. Durch die Verwendung von jeweils zwei Laufschuhen 18 und 27 an beiden Seiten des Flügelrahmens 5 wird die Belastung der einzelnen Laufwagen- bzw. Laufschuhrollen 19 reduziert, so daß auch hohe Flügelgewichte zuverlässig vom Laufwagen 6 auf die Laufschiene 35 übertragen werden.

Zur Verbesserung der starren Verbindung zwischen den beiden inneren Laufwagenelementen 9 und 10 sowie zur Vermeidung eines möglichen seitlichen Ausweichens der längeren Verbindungsstange 34 ist an dieser wenigstens ein Stützelement 36 vorgesehen, und zwar bei der dargestellten Ausführungsform etwa in der Mitte der Verbindungsstange 34. Dieses Stützelement ist als Gleitstück ausgeführt und gleitet in der Laufschiene 35. Durch das Stützelement 36 ist ein seitliches Ausweichen der Verbindungsstange 34 vermieden. Hierdurch wird die Funktion, insbesondere auch die Präzision der Bewegung des Laufwagens 6 wesentlich verbessert, da die Einhaltung eines definierten Abstandes zwischen den inneren Laufschuhen 28 über die Verbindungsstange 34 gewährleistet ist.

Selbstverständlich können entlang der Verbindungsstange 34 auch mehrere derartige, mit der Laufschiene 35 zusammenwirkende Stütz- oder Gleitelemente und/oder andere mit der Laufschiene 35 zusammenwirkende, ein seitliches Ausweichen der Führungsstange 34 verhindernde Elemente vorgesehen sein. Auch kann die Verbindungsstange 34, beispielsweise als ein entsprechendes, mit der Laufschiene 35 zusammenwirkendes Profil auf der gesamten Länge oder zumindest auf einem Teil ihrer Länge ausgeführt sein.

Vorstehend wurde davon ausgegangen, daß die Laufschuhe 18 und 28 der Laufwagenelemente 7 und 9 bzw. 8 und 10 über eine Verbindungsstange 33 miteinander verbunden sind. Selbstverständlich sind auch andere Verbindungen denkbar. Bei einer vereinfachten Ausführung kann weiterhin auf die Verbindungsstange 33 verzichtet werden, da über die Verbindungsstange 34 und die am Flügelrahmen 5 befestigten Lagergehäuse 26 die Achsen der Gelenke 14 und 16 der inneren Laufwagenelemente 9 und 10 ein definiertes Gelenkparallelogramm bilden. Ebenso ist es grundsätzlich denkbar, auf die längere Verbindungsstange 34 zu verzichten und lediglich die Laufschuhe 18 und 28 über die Verbindungsstangen 33 miteinander zu verbinden.

Grundsätzlich besteht die Möglichkeit, das Gehäuse 27 so auszubilden, daß es sowohl für das Laufwagenelement 9, als auch für das Laufwagenelement 10 verwendet werden kann. Das Gehäuse 27 ist hierfür beispielsweise zumindest hinsichtlich der Lagerung der Laufwagenrollen 19 und hinsichtlich der Kupplungsstücke bzw. -abschnitte 29 und deren Abstände von der Achse des Lagers 16' für das Gelenk 16 symmetrisch zu einer diese Achse des Lagers 16' einschließenden und senkrecht zur Längsachse L orientierten Querebene QE ausgebildet.

Der Laufwagen 6 eignet sich insbesondere für Flügel 4, bei denen der Flügelrahmen 5 aus einem Holz- oder Kunststoffprofil gefertigt ist. Mit 37 ist noch ein Halter bezeichnet, der in der Mitte oder etwa in der Mitte des Holmes 5' an diesem befestigt ist und zur zusätzlichen Halterung einer nicht dargestellten, insbesondere auch die Lagergehäuse 11 und 26 absteckenden Blende dient.

Die Figuren 13 - 15 zeigen als weitere mögliche Ausführungsform den Laufwagen 6a, der insbesondere für Flügel 4 mit einem Flügelrahmen 5 aus einem Metallprofil bestimmt ist. Der Laufwagen 6a unterscheidet sich vom Laufwagen 6 im wesentlichen dadurch, daß anstelle der Lagergehäuse 11 und 26 Lagergehäuse 11a und 26a verwendet sind, die an die Form und speziellen Erfordernisse usw. eines Flügelrahmens 5 aus einem Metallprofil angepaßt sind. So ist das Lagergehäuse 11a äußeren Laufwagenelemente 7a und 8a nicht als Winkelstück ausgeführt, wie insbesondere auch die Figur 13 zeigt. Die äußeren Laufwagenelemente 7a und 8a besitzen wiederum den über den Ausstellarm 15 angelenkten Laufschuh 18, der an seinem innen liegenden Ende mit dem Kupplungsstück 29' versehen ist. Die beiden innen liegenden Laufwagenelemente 9a und 10a, von denen das Laufwagenelement 9a in der Figur 14 detailliert dargestellt ist und von denen das Laufwagenelement 10a bezogen auf die Mittelebene M spiegelbildlich zum Laufwagenelement 9a ausgeführt ist, besitzen an ihren über den Ausstellarm 15 angelenkten Laufschuhen 28 wiederum beidendig jeweils ein Kupplungsstück 29, so daß in der vorgeschriebenen Weise über die Verbindungsstangen 33 und 34 eine Verbindung der Laufschuhe 18 und 28 möglich ist.

Die Lagergehäuse 11, 26, 11 a, 26a und/oder der Ausstellarm 15 und/oder die Laufschuhgehäuse 17, 27 sind beispielsweise als Druckgußteile aus Metall gefertigt.

### Bezugszeichenliste

- 1: Gebäudetür
- 2: Stock- oder Blendrahmen
- 3: Festfeld
- 4: beweglicher Flügel
- 5: Flügelrahmen
- 5', 5": Holm
- 6, 6a: Laufwagen
- 7, 8, 9, 10: Laufwagenelement
- 7a, 8a, 9a, 10a: Laufwagenelement
- 11, 11a: Lagergehäuse
- 12, 13: Schenkel
- 14: Gelenk
- 15: Ausstellarm
- 16: Gelenk
- 16': Lager
- 17: Laufschuhgehäuse
- 18: Laufschuh
- 19: Laufwagen- oder Laufschuhrolle
- 20: Steuerhebel
- 21: Gelenk
- 22: Rastelement
- 23: Steuerkurve
- 24: Federelement
- 25: Anschlag
- 26, 26a: Lagergehäuse
- 27: Laufschuhgehäuse
- 28: Laufschuh
- 29, 29': Kupplungsstück
- 30: Bohrung
- 31: Gewinde
- 32: Klemmschraube
- 33, 34: Verbindungsstange
- 35: Laufschiene
- 36: Stützelement
- 37: Halter

- L: Längsachse
- M: Mittelachse
- QE: Querschnittsebene

## Patentansprüche

1. Laufwagen eines Parallelschiebe- oder Kippbeschlages für Gebäudefenster oder Gebäudefenstertüren (1)
mit einem im Bereich eines unteren horizontalen Holmes (5') eines Flügelrahmens (5) befestigbaren Laufwagen (6, 6a), der wenigstens zwei jeweils im Bereich eines Endes des Holmes (5') befestigbare erste Laufwagenelemente (7, 8; 7a, 8a) sowie wenigstens einem der ersten Laufwagenelemente (7, 8; 7a, 8a) benachbart zumindest ein zusätzliches, zweites ebenfalls am Holm (5') des Flügelrahmens (5) befestigbares Laufwagenelement (9, 10; 9a, 10a) aufweist,
wobei die ersten Laufwagenelemente (7, 8; 7a, 8a) Laufschuhe (18) mit jeweils wenigstens zwei mit einer Laufschiene (35) zusammenwirkenden und an einem Laufschuhgehäuse (17) vorgesehenen Laufwagenrollen (19) aufweisen und jeweils über einen Ausstellarm (15) gelenkig mit einem Lager (11, 11a) für die Befestigung des Laufwagenelementes am Holm (5') verbunden sind, und
wobei der Laufschuh (28) des wenigstens einen zweiten Laufwagenelementes (9, 10) über wenigstens ein erstes Verbindungsglied (33) mit dem Laufschuh (18) des benachbarten ersten Laufwagenelementes (7, 8) verbunden ist,
**dadurch gekennzeichnet,**
**daß** das wenigstens eine zweite Laufwagenelement (9, 10; 9a, 10a), benachbart zum äußeren ersten Laufwagenelement (7, 8) an einem Laufschuhgehäuse (27) ebenfalls wenigstens zwei mit der Laufschiene (35) zusammenwirkende Laufrollen (90) aufweist und über einen Ausstellarm (15) gelenkig mit einem eigenen Lager (26, 26a) für die Befestigung am Holm (5') verbunden ist.

2. Laufwagen nach Anspruch 1, **dadurch gekennzeichnet, daß** das Vernindungsglied eine Verbindungsstange (33) ist.

3. Laufwagen nach Anspruch 1 oder 2, **dadurch gekennzeichnet, daß** jedem ersten Laufwagenelement (7, 8; 7a, 8a) wenigstens ein zweites Laufwagenelement (9, 10; 9a, 10a) benachbart ist.

4. Laufwagen nach einem der vorhergehenden Ansprüche, **gekennzeichnet durch** ein zweites beispielsweise von wenigstens einer Verbindungsstange gebildetes Verbindungsglied (34), über welches das zweite Laufwagenelement (9, 10) im Bereich des einen Endes des Holmes (5') mit einem ersten Laufwagenelement (7, 8) und/oder einem zweiten Laufwagenelement (9, 10) im Bereich des anderen Endes des Holmes (5') verbunden ist.

5. Laufwagen nach Anspruch 4, **dadurch gekennzeichnet, daß** der Laufschuh (28) eines zweiten Laufwagenelementes (9, 10, 9a, 10a) über das zweite Verbindungsglied (34) mit dem Laufschuh (18, 28) eines weiteren Laufwagenelementes (7, 8, 9, 10; 7a, 8a, 9a, 10a) verbunden ist, dessen Ausstellarm (15) die gleiche wirksame Länge aufweist wie der Ausstellarm dieses einen Laufwagenelementes (9, 10; 9a, 10a).

6. Laufwagen nach einem der vorhergehenden Ansprüche, **dadurch gekennzeichnet, daß** die Ausstellarme der ersten Laufwagenelemente (7, 8; 7a, 8a) und des wenigstens einen zweiten Laufwagenelementes (9, 10; 9a, 10a) jeweils die gleiche wirksame Länge aufweisen.

7. Laufwagen nach einem der vorhergehenden Ansprüche, **dadurch gekennzeichnet, daß** der Laufschuh (28) oder ein Gehäuse (27) des Laufschuhs des wenigstens einen zweiten Laufelementes (9, 10; 9a, 10a) spiegelsymmetrisch in Bezug auf eine senkrecht zur Längserstreckung (L) des Laufschuhs (28) sich erstreckende Querebene (QE) ausgebildet ist.

8. Laufwagen nach einem der vorhergehenden Ansprüche, **dadurch gekennzeichnet, daß** der Laufschuh (28) oder ein Gehäuse (27) des Laufschuhs des wenigstens einen zweiten Laufwagenelementes (9, 10; 9a, 10a) an wenigstens einem Ende, vorzugsweise an beiden Enden mit einem Verbindungs- oder Kupplungsabschnitt (29) zum Befestigen des Verbindungsgliedes (33, 34) versehen ist.

9. Laufwagen nach einem der vorhergehenden Ansprüche, **dadurch gekennzeichnet, daß** der Laufschuh (18) oder dessen Gehäuse (17) der ersten Laufwagenelemente (7, 8; 7a, 8a) an einem Ende mit einem Verbindungsabschnitt oder Kupplungsstück (29') zum Befestigen des Verbindungsgliedes (33) versehen ist.

10. Laufwagen nach einem der Ansprüche 8 und 9, **dadurch gekennzeichnet, daß** der Verbindungsabschnitt (29, 29') zum Verbinden des Verbindungsgliedes (33, 34) durch Festklemmen ausgeführt ist.

11. Laufwagen nach einem der vorhergehenden Ansprüche, **dadurch gekennzeichnet, daß** jeweils einem ersten Laufwagenelement (7, 8; 7a, 8a) wenigstens ein zweites Laufwagenelement (9, 10; 9a, 10a) benachbart ist.

12. Laufwagen nach einem der vorhergehenden Ansprüche, **dadurch gekennzeichnet, daß** die Lager der ersten Laufwagenelemente (7, 8) von jeweils einem winkelförmigen Lagergehäuse (11) gebildet sind.

13. Laufwagen nach einem der vorhergehenden Ansprüche, **dadurch gekennzeichnet, daß** die Lager der ersten Laufwagenelemente (7a, 8a) und/oder der zweiten Laufwagenelemente (9, 10; 9a, 10a) jeweils von einem mit einer Längserstreckung radial zur Schwenkachse des Ausstellarmes (15) liegenden Lagergehäuse (11a, 26, 26a) gebildet sind.

14. Laufwagen nach einem der vorhergehenden Ansprüche, **dadurch gekennzeichnet, daß** das Lagergehäuse (11, 26; 11a, 26a) und/oder der Ausstellarm (15) und/oder das Laufschuhgehäuse (17, 27) als Druckgußteile aus Metall gefertigt sind.

15. Laufwagen nach einem der vorhergehenden Ansprüche, **dadurch gekennzeichnet, daß** ein erstes Laufwagenelement (7, 7a) mit einem Steuerhebel (20) zum Arretieren des Flügels (4) im ausgestellten Zustand versehen ist.

16. Laufwagen nach einem der vorhergehenden Ansprüche, **dadurch gekennzeichnet, daß** die Laufwagenrollen (19) sämtlicher Laufwagenelemente (7, 8, 9, 10; 7a, 8a, 9a, 10a) in einer Linie angeordnet sind und mit einer gemeinsamen Laufschiene (35) zusammenwirken.

17. Laufwagen nach einem der vorhergehenden Ansprüche, **dadurch gekennzeichnet, daß** wenigstens ein zweites Verbindungsglied (34) sich an der Laufschiene (35) abstützt und/oder an dieser geführt ist, wobei beispielsweise an dem zweiten Verbindungsglied (34) ein mit der Laufschiene (35) zusammenwirkendes Stützelement (36) vorgesehen ist.

18. Gebäudefenster oder Gebäudefenstertür, mit wenigstens einem Flügel (4), der mit einem einen Laufwagen (6, 6a) aufweisenden Parallelschiebe- und Kippbeschlag an einem Stock oder Blendrahmen (2) gehalten ist, **dadurch gekennzeichnet, daß** der Laufwagen (6, 6a) entsprechend einem der Ansprüche 1 - 17 ausgebildet ist.

## Claims

1. Running carriage of a parallel sliding fitting or tilt fitting for windows or French windows (1) of a building,
with a running carriage (6, 6a) which can be affixed in the area of a lower horizontal frame element (5') of a casement (5), and which has at least two first running carriage elements (7, 8; 7a, 8a) that can be affixed respectively in the area of one end of the frame element (5'), as well as at least one additional second running carriage element (9, 10; 9a, 10a) which is adjacent to at least one of the first running carriage elements (7, 8; 7a, 8a) and which can likewise be affixed to the frame element (5') of the casement (5),
wherein the first running carriage elements (7, 8; 7a, 8a) have running shoes (18) with respectively at least two running carriage rollers (19) which work together with a running rail (35) and are provided on a running shoe housing (17), and [these running carriage elements] are respectively connected in an articulated manner to a bearing (11, 11a) via an extension arm (15), for fastening the running carriage element to the frame element (5'), and
wherein the running shoe (28) of the at least one second running carriage element (9, 10) is connected via at least one first connection piece (33) with the running shoe (18) of the adjacent first running carriage element (7, 8),
**characterised in that**
the at least one second running carriage element (9, 10; 9a, 10a), adjacent to the outer first running carriage element (7, 8), has, on a running shoe housing (27) likewise at least two running rollers (90) which work together with the running rail (35), and is connected in an articulated manner via an extension arm ( 15) to a bearing of its own (26, 26a), for the fastening to the frame element (5').

2. Running carriage in accordance with claim 1, **characterised in that** the connection piece is a connecting rod (33).

3. Running carriage in accordance with claim 1 or 2, **characterised in that** adjacent to each of the first running carriage elements (7, 8; 7a, 8a) is at least one second running carriage element (9, 10; 9a, 10a).

4. Running carriage in accordance with one of the preceding claims, **characterised by** a second connection piece (34), for example formed by at least one connecting rod, via which the second running carriage element (9, 10) is connected to a first running carriage element (7, 8) in the area of one end of the frame element (5') and/or to a second running carriage element (9, 10) in the area of the other end of the frame element (5').

5. Running carriage in accordance with claim 4, **characterised in that** the running shoe (28) of a second running carriage element (9, 10; 9a, 10a) is connected via the second connection piece (34) to the running shoe (18, 28) of a further running carriage element (7, 8, 9, 10; 7a, 8a, 9a, 10a), the extension arm (15) of which has the same effective length as the extension arm of this one running carriage element (9, 10; 9a, 10a).

6. Running carriage in accordance with one of the preceding claims, **characterised in that** the extension arms of the first running carriage elements (7, 8; 7a, 8a) and of the at least one second running carriage element (9, 10; 9a, 10a) are in each case of the same length.

7. Running carriage in accordance with one of the preceding claims, **characterised in that** the running shoe (28) or a housing (27) of the running shoe of the at least one second running element (9, 10; 9a, 10a) is designed to be mirror-symmetrical in relation to a transverse plane (QE) that extends perpendicular to the longitudinal extension (L) of the running shoe (28).

8. Running carriage in accordance with one of the preceding claims, **characterised in that** the running shoe (28) or a housing (27) of the running shoe of the at least one second running carriage element (9, 10; 9a, 10a) is equipped, on at least one end, preferably on both ends, with a connection section or coupling section (29) for fastening the connection piece (33, 34).

9. Running carriage in accordance with one of the preceding claims, **characterised in that** the running shoe (18) or its housing (17) of the first running carriage elements (7, 8; 7a, 8a) is equipped at one end with a connection section or coupling piece (29') for fastening the connection piece (33).

10. Running carriage in accordance with one of the claims 8 and 9, **characterised in that** the connection section (29, 29') for connecting the connection piece (33, 34) is executed through jamming.

11. Running carriage in accordance with one of the preceding claims, **characterised in that** adjacent to a first running carriage element (7, 8; 7a, 8a) in each case is at least one second running carriage element (9, 10; 9a, 10a).

12. Running carriage in accordance with one of the preceding claims, **characterised in that** the bearings of the first running carriage elements (7, 8) are formed respectively by a bracket-shaped bearing housing (11).

13. Running carriage in accordance with one of the preceding claims, **characterised in that** the bearings of the first running carriage elements (7a, 8a) and/or of the second running carriage elements (9, 10; 9a, 10a) are respectively formed by a bearing housing (11a, 26, 26a) with a longitudinal extension lying radially to the pivot axis of the extension arm (15).

14. Running carriage in accordance with one of the preceding claims, **characterised in that** the bearing housing (11, 26; 11a, 26a) and/or the extension arm (15) and/or the running shoe housing (17, 27) are manufactured out of metal, as die-cast parts.

15. Running carriage in accordance with one of the preceding claims, **characterised in that** a first running carriage elements (7, 7a) is equipped with a control lever (20) for arresting the leaf (4) in the extended state.

16. Running carriage in accordance with one of the preceding claims, **characterised in that** the running carriage rollers (19) of all the running carriage elements (7, 8, 9, 10; 7a, 8a, 9a, 10a) are arranged in a line and work together with a common running rail (35).

17. Running carriage in accordance with one of the preceding claims, **characterised in that** at least one second connection piece (34) rests on the running rail (35) and/or is guided on it, wherein for example a support element (36) that works together with the running rail (35) is provided on the second connection piece (34).

18. Window or French window of a building, with at least one leaf (4) which is held, with a parallel sliding fitting or tilt fitting which has a running carriage (6, 6a), on a storey frame or window frame/door frame (2), **characterised in that** the running carriage (6, 6a) is designed in accordance with one of the claims 1-17.

## Revendications

1. Chariot d'une ferrure de coulissement parallèle ou de basculement pour des fenêtres de bâtiment ou des portes-fenêtres de bâtiment (1)
avec un chariot (6, 6a) qui peut être fixé dans la région d'une traverse horizontale (5') d'un châssis de battant (5) et qui présente au moins deux premiers éléments (7, 8 ; 7a, 8a) de chariot pouvant être respectivement fixés dans la région d'une extrémité de la traverse (5') ainsi qu'au moins un deuxième élément (9, 10 ; 9a, 10a) supplémentaire de chariot qui peut être également fixé sur la traverse (5') du châssis de battant (5) et qui est voisin d'au moins un des premiers éléments (7, 8 ; 7a, 8a) de chariot,
dans lequel les premiers éléments (7, 8 ; 7a, 8a) de chariot présentent des sabots (18) avec respectivement au moins deux rouleaux (19) de chariot coopérant avec un rail de roulement (35) et prévus sur un logement (17) de sabot et sont reliés respectivement, par l'intermédiaire d'un bras orientable (15), de manière articulée à un palier (11, 11a) pour la fixation de l'élément de chariot à la traverse (5'), et
dans lequel le sabot (28) dudit au moins un deuxième élément (9, 10) de chariot est relié au sabot (18) du premier élément (7, 8) de chariot voisin par l'intermédiaire d'au moins un premier membre de connexion (33),
**caractérisé en ce que** ledit au moins un deuxième élément (9, 10 ; 9a, 10a) de chariot, voisin du premier élément (7, 8) extérieur de chariot, présente également sur un logement (27) de sabot au moins deux galets de roulement (90) coopérant avec le rail de roulement (35) et est relié, par l'intermédiaire d'un bras orientable (15), de manière articulée à un palier (26, 26a) qui lui est propre pour la fixation à la traverse (5').

2. Chariot selon la revendication 1, **caractérisé en ce que** le membre de connexion est une barre de connexion (33).

3. Chariot selon la revendication 1 ou 2, **caractérisé en ce qu'**au moins un deuxième élément (9, 10 ; 9a, 10a) de chariot est voisin de chaque premier élément (7, 8 ; 7a, 8a) de chariot.

4. Chariot selon une quelconque des revendications précédente, **caractérisé par** un deuxième membre de connexion (34) formé par exemple par au moins une barre de connexion, par l'intermédiaire duquel le deuxième élément (9, 10) de chariot est relié dans la région d'une extrémité de la traverse (5') à un premier élément (7, 8) de chariot et / ou à un deuxième élément (9, 10) de chariot dans la région de l'autre extrémité de la traverse (5').

5. Chariot selon la revendication 4, **caractérisé en ce que** le sabot (28) d'un deuxième élément (9, 10, 9a, 10a) de chariot est relié par l'intermédiaire du deuxième membre de connexion (34) au sabot (18, 28) d'un autre élément (7, 8, 9, 10 ; 7a, 8a, 9a, 10a) de chariot dont le bras orientable (15) présente la même longueur effective que le bras orientable dudit deuxième élément (9, 10, 9a, 10a).

6. Chariot selon une des revendications précédentes, **caractérisé en ce que** les bras orientables des premiers éléments (7, 8 ; 7a, 8a) de chariot et dudit au moins un deuxième élément (9, 10, 9a, 10a) de chariot présentent respectivement la même longueur effective.

7. Chariot selon une des revendications précédentes, **caractérisé en ce que** le sabot (28) ou un logement (27) du sabot dudit au moins un deuxième élément (9, 10, 9a, 10a) de chariot est conçu de manière orthogonalement symétrique par rapport à un plan transversal (QE) s'étendant perpendiculairement à l'étendue longitudinale (L) du sabot (28).

8. Chariot selon une des revendications précédentes, **caractérisé en ce que** le sabot (28) ou un logement (27) du sabot dudit au moins un deuxième élément (9, 10, 9a, 10a) de chariot est pourvu à au moins une extrémité, de préférence aux deux extrémités, d'une section de connexion ou d'accouplement (29) pour la fixation du membre de connexion (33, 34).

9. Chariot selon une des revendications précédentes, **caractérisé en ce que** le sabot (18) des premiers éléments (7, 8 ; 7a, 8a) de chariot ou son logement (17) est pourvu à une extrémité d'une section de connexion ou d'une pièce d'accouplement (29') pour la fixation du membre de connexion (33).

10. Chariot selon une des revendications 8 et 9, **caractérisé en ce que** la section de connexion (29, 29') pour la connexion du membre de connexion (33, 34) est réalisée par serrage.

11. Chariot selon une des revendications précédentes, **caractérisé en ce qu'**au moins un deuxième élément (9, 10, 9a, 10a) de chariot est chaque fois voisin d'un premier élément (7, 8 ; 7a, 8a) de chariot.

12. Chariot selon une des revendications précédentes, **caractérisé en ce que** les paliers des premiers éléments (7, 8) de chariot sont formés respectivement par un logement de palier (11 ) angulaire.

13. Chariot selon une des revendications précédentes, **caractérisé en ce que** les paliers des premiers éléments (7a, 8a) de chariot et/ou des deuxièmes éléments (9, 10, 9a, 10a) de chariot sont formés respectivement par un logement de palier (11a, 26, 26a) ayant une étendue longitudinale qui est radiale par rapport à l'axe de pivotement du bras orientable (15).

14. Chariot selon une des revendications précédentes, **caractérisé en ce que** les logements de palier (11, 26 ; 11a, 26a) et / ou le bras orientable (15) et / ou le logement (17, 27) de sabot sont fabriqués comme des pièces en métal moulées sous pression.

15. Chariot selon une des revendications précédentes, **caractérisé en ce qu'**un premier élément (7, 7a) de chariot est pourvu d'un levier de commande (20) pour bloquer le battant (4) en position ouverte.

16. Chariot selon une des revendications précédentes, **caractérisé en ce que** les rouleaux (19) de chariot de tous les éléments (7, 8, 9, 10 ; 7a, 8a, 9a, 10a) de chariot sont disposées sur une ligne et coopèrent avec un rail de roulement (35) commun.

17. Chariot selon une des revendications précédentes, **caractérisé en ce qu'**au moins un deuxième membre de connexion (34) s'appuie sur le rail de roulement (35) et / ou est guidé sur celui-ci, un élément d'appui (36) coopérant avec le rail de roulement (35) étant prévu par exemple sur le deuxième membre de connexion (34).

18. Fenêtre de bâtiment ou porte-fenêtre de bâtiment, avec au moins un battant (4) qui est maintenu sur un cadre ou un dormant (2) au moyen d'une ferrure de coulissement parallèle et de basculement présentant un chariot (6, 6a), **caractérisée en ce que** le chariot (6, 6a) est conçu conformément à une des revendications 1 - 17.
